# EUROPÄISCHE PATENTSCHRIFT

(11) **EP 2 064 377 B1**
(45) Veröffentlichungstag und Bekanntmachung des Hinweises auf die Patenterteilung: **15.12.2010**
(21) Anmeldenummer: 07802602.8
(22) Anmeldetag: 14.08.2007
(51) Int. Cl.: D02G 1/12

(54) **VERFAHREN UND VORRICHTUNG ZUR HERSTELLUNG VON STAPELFASERN AUS EINEM GEKRÄUSELTEN FASERBAND**
METHOD AND APPARATUS FOR PRODUCING STAPLE FIBRES FROM A CRIMPED SLIVER
procédé et dispositif de fabrication de fibres courtes coupées à partir d'une bande de filaments frisées

(30) Priorität: 19.08.2006 DE 102006039015
(43) Veröffentlichungstag der Anmeldung: 03.06.2009
(73) Patentinhaber: Oerlikon Textile GmbH & Co. KG, 42897 Remscheid (DE)
(72) Erfinder: SCHWARZ, Olaf, 24536 Neumünster (DE); SCHOENNAGEL, Bernhard, 24536 Neumünster (DE); PETERS, Herbert, 24539 Neumünster (DE); VOIGTLÄNDER, Carsten, 24582 Mühbrook (DE); SCHEMKEN, Matthias, 24536 Neumünster (DE)
(74) Vertreter: Kahlhöfer, Hermann
(86) Internationale Anmeldenummer: PCT/EP2007/058410
(87) Internationale Veröffentlichungsnummer: WO 2008/022947

(56) Entgegenhaltungen:
- EP-A- 0 199 239
- EP-A- 1 072 704
- WO-A-2005/078172
- CA-A1- 957 490
- DE-A1- 2 224 850
- US-A- 3 145 429
- US-A- 3 266 692

## Beschreibung

Die Erfindung betrifft ein Verfahren zur Herstellung von Stapelfasern aus einem gekräuselten Faserband gemäß dem Oberbegriff des Anspruchs 1 sowie eine Vorrichtung zur Durchführung des Verfahrens gemäß dem Oberbegriff des Anspruchs 5.

Ein gattungsgemäßes Verfahren zur Herstellung von Stapelfasern aus einem gekräuselten Faserband sowie eine Vorrichtung zur Durchführung des Verfahrens sind aus EP 1 072 704 A1, WO 2005/078172 und EP 0 199 239 A bekannt.

Bei dem bekannten Verfahren und der bekannten Vorrichtung wird ein bandförmiges Tow aus einer Mehrzahl von einzelnen Fasersträngen gebildet, die jeweils einzeln in Kannen eines Kannengatters bereitgestellt sind. Die Faserstränge sind hierzu in einem vorgeordneten Prozess durch Schmelzspinnen von synthetischen Filamenten erzeugt worden und nach dem Schmelzspinnen als Faserstrang mit einer Vielzahl von Filamenten in eine der Kannen abgelegt. Die Mehrzahl der Faserstränge, die jeweils ein Einzelband darstellen, bilden gemeinsam das bandförmige Tow, das anschließend über Abzugsmittel in eine Faserstraße zur weiteren Behandlung geführt wird. In einer der Behandlungsschritte erfolgt eine Kräuselung der Fasern, wobei das Tow zuvor aus einer Behandlungsbandbreite zu einer schmaleren Kräuselbandbreite zusammengeführt wird. Somit entsteht ein schmaleres und damit dickeres Faserband, das nach dem Kräuseln und eventueller Nachbehandlung zu Stapelfasern geschnitten wird. Die Führung des Faserbandes innerhalb der Faserstraße in verschiednen Bandbreiten ist im wesentlichen durch die unterschiedlichen Behandlungsschritte und Behandlungsstufen bedingt. So werden die synthetischen Faserstränge vor dem Kräuseln unter Einwirkung von Wärme verstreckt. Hierbei ist es wesentlich, dass jedes der in dem Faserband geführten Filament eine gleichmäßige Behandlung erhält. Ebenso sind Konditionierungen mit einem Fluid üblich, bei welchen die einzelnen Fasern benetzt werden. Insoweit ist eine Führung des Faserbandes mit geringer Dicke erforderlich, damit innen liegende Filamente eine gleiche Behandlung erhalten wie unmittelbar äußere an der Oberfläche des Faserbandes geführte Filamente. Eine derartige breitbandige Führung des Faserbandes ist jedoch für andere Behandlungsschritte wie beispielsweise die Kräuselung nicht gewünscht. Die für das Kräuseln des Faserbandes gewünschte Kräuselbandbreite ist im wesentlichen davon abhängig, dass in dem Faserband jeder der geführten Filamente eine Kräuselung erhält. Zu dicke und zu schmale Faserbänder ergeben eine ungleichmäßigen Kräuselung. Andererseits führen sehr dünne und breite Faserbänder zu einem erheblichen apparativen Aufwand zur Realisierung großer Arbeitsbreiten, um stabile Kräuselvorgänge ausführen zu können. Insoweit ist eine Anpassung der Faserbandführung an die jeweils gewünschten Behandlungen und Behandlungsfolgen erforderlich.

Aus der EP 1 072 704 A1 geht ein alternatives Verfahren und eine alternative Vorrichtung zur Herstellung von Stapelfasern hervor, bei welchen das Tow bereits vor dem Verstrecken und der Wärmebehandlung zu einem schmaleren und dickeren Faserband zusammengefiihrt wird. Damit lassen sich jedoch gleichmäßige Behandlungen, insbesondere beim Konditionieren und Verstrecken des Faserbandes nicht oder nur bei geringen Produktionsgeschwindigkeiten erreichen. In Praxis besteht jedoch gerade der Wunsch nach höheren Produktionsleistungen, um möglichst Stapelfasern in einer Produktionsmenge von über 200 t/Tag herstellen zu können.

Demgemäß ist es Aufgabe der Erfindung ein Verfahren zur Herstellung von Stapelfasern aus einem gekräuselten Faserband sowie eine Vorrichtung zur Durchführung des Verfahrens der gattungsgemäßen Art derart weiterzubilden, dass eine der Behandlung angepasste und im Hinblick auf große Produktionsleistungen günstige Führung des Faserbandes möglich ist.

Ein weiteres Ziel der Erfindung ist es, das gattungsgemäße Verfahren und die gattungsgemäße Vorrichtung dahingehend zu verbessern, dass selbst bei größten Bandbreiten des Faserbandes eine manuelle Bedienung beim Anfahren einer Faserstraße möglich ist.

Diese Aufgabe wird erfindungsgemäß durch ein Verfahren dadurch gelöst, dass die Einzelbänder innerhalb der Behandlungsbandbreite zu mehreren Teilbändern mit gleichgroßen Teilbreiten oder mit verschiedenen großen Teilbreiten geführt werden und dass die Teilbänder zu dem Faserband mit der Kräuselbandbreite im Bereich von 700 mm bis 1.200 mm zusammengelegt werden.

Die Lösung für die Vorrichtung ergibt sich dementsprechend erfindungsgemäß dadurch, dass den Abzugsmitteln mehrere Führungsmittel zugeordnet sind, durch welche die Einzelbänder innerhalb der Behandlungsbandbreite zu mehreren Teilbändern mit gleichgroßen Teilbreiten oder mit verschieden großen Teilbreiten geführt werden und dass die Bandsammeleinrichtung mehrere den Teilbändern zugeordnete Umlenkmittel aufweist, durch welche die Teilbänder zu dem Faserband mit der Kräuselbandbreite im Bereich von 700 mm bis 1.200 mm zusammengelegt werden.

Vorteilhafte Weiterbildungen der Erfindung sind durch die Merkmale und Merkmalskombinationen der jeweiligen Unteransprüche definiert.

Die Erfindung zeichnet sich dadurch aus, dass selbst bei größten Behandlungsbandbreiten zur Behandlung des Faserbandes keine zu großen Auslenkungen beim Zusammenlegen der Faserstränge zu der Kräuselbandbreite entstehen. Die Kräuselbandbreite des Faserbandes im Bereich von 700 mm bis 1.200 mm definiert einen Bereich, der nur wenige Lagen der Teilbänder erfordert, um das Faserband zu kräuseln. Es hat sich herausgestellt, dass die Kräuselbandbreite im Bereich von 700 mm bis 1.200 mm ein Optimum zur Steigerung der Produktionsmenge im Hinblick auf eine optimale Behandlung zum Verstrecken mit großen Behandlungsbandbreiten des Faserbandes und gleichmäßigen Einkräuselungen trotz großer Kräuselbandbreite des Faserbandes darstellt. Die Aufteilung des Faserbandes in einzelne Teilbänder innerhalb der Behandlungsbandbreite ermöglicht zudem ein einfacheres Handling bei Prozessbeginn oder Prozessunterbrechung. Hierbei können die einzelnen Teilbänder unmittelbar nebeneinander mit gleichen Teilbreiten oder mit verschiedenen Teilbreiten geführt werden. Die Teilbreiten der Teilbänder werden im wesentlichen auf die spätere für das Kräuseln des Faserbandes erforderliche Kräuselbandbreite abgestellt.

Die Teilbänder werden zur Einhaltung gleichmäßiger Kräuselungsqualitäten in dem Faserband mit einer Belegungsdichte im Bereich von 80.000 dtex/cm bis 120.000 dtex/cm zu dem Faserband zusammen geführt. Damit lassen sich zu dicke Faserbänder vermeiden. Als Belegungsdichte wird hier das Verhältnis zwischen dem Gesamttiter des Faserbandes und der geführten Bandbreite des Faserbandes verstanden. Bei einer Kräuselbandbreite von 1.000 mm und einer Belegungsdichte von 100.000 dtex/cm würde sich dementsprechend ein Gesamttiter des Faserbandes von 10 Mio. dtex ergeben.

Für die Behandlung insbesondere das Konditionieren, Erwärmen und Verstrecken der Teilbänder werden die Faserstränge vorzugsweise innerhalb der Behandlungsbandbreite mit einer Belegungsdichte von 40.000 dtex/cm bis 60.000 dtex/cm geführt. Damit ist sowohl eine Erwärmung der Teilbänder durch Walzen oder durch Dampfkammern sowie eine gleichmäßige Konditionierung aller Fasern in dem Faserband bei üblichen Faserlaufgeschwindigkeiten gewährleistet.

Darüber hinaus wird zumindest eines der Teilbänder in einer Teilbreite geführt, die gleich groß der Kräuselbreite des Faserbandes ist. Dies führt zu einer schnellen und einfachen Zusammenführung der Teilbänder zu dem Faserband. Das Faserband lässt sich nur durch zwei Lagen der Teilbänder bilden.

Zur Verbesserung, der Auslenkung der Einzelfasern, um die Teilbänder zu dem Faserband zusammenzulegen, werden zwei äußere Teilbänder geführt, die das der Kräuselbandbreite entsprechende Teilband einschließen, so dass ein zweilagiges Faserband entsteht. Die Teilbänder lassen sich dadurch mit sehr geringem Versatz zu dem Faserband zusammenlegen.

Die besonders vorteilhafte Weiterbildung des erfindungsgemäßen Verfahrens, bei welche das Faserband mit einer Führungsgeschwindigkeit im Bereich von 100 m/min. bis 350 m/min der Kräuselbehandlung zugeführt wird, gewährleistet trotz großer Kräuselbandbreiten eine intensive und gleichmäßige Kräuselung aller Faserstränge innerhalb des Faserbandes.

Insoweit ist das erfindungsgemäße Verfahren besonders geeignet, um aus dem Faserband eine große Menge Stapelfaser zu schneiden. So lässt sich die erfindungsgemäße Verfahrensvatiante bevorzugt ausführen, bei welcher das Faserband während der Behandlungen und Kräuselungen einen Gesamttiter aufweist, der eine Menge von mind. 10 t Stapelfasern pro Stunde entspricht. Damit lassen sich erhebliche Produktionssteigerungen gegenüber herkömmlichen Verfahren und Vorrichtungen erreichen.

Die erfindungsgemäße Vorrichtung zur Durchführung des Verfahrens zeichnet sich insbesondere durch eine hohe Flexibilität in der Belegung und Führung des Faserbandes aus. Die Teilbänder können innerhalb ihrer Teilbreiten mit gleicher Belegungsdichte oder bei symmetrischer Anordnung mit ungleichmäßiger Belegungsdichte geführt werden.

Um das mit einer Kräuselbandbreite von 700 mm bis 1.200 mm geführte Faserband zu kräuseln, weist die Kräuseleinrichtung zumindest ein Kräuselmittel auf, das das Faserband mit einer Belegungsdichte im Bereich von 80.000 dtex/cm bis 120.000 dtex/cm kräuselt. Die Belegungsdichte ist im Hinblick auf die Kräuselmittel derart gewählt, dass alle Filamente des Faserbandes eine Knickung zur Ausbildung der Kräuselung erhalten.

Als Kräuselmittel werden dabei bevorzugt angetriebene Kräuselwalzen verwendet, die zwischen sich einen Walzenspalt bilden, der sich zwischen den Kräuselwalzen über die gesamte Kräuselbandbreite des Faserbandes erstreckt und in eine angrenzende Kräuselkammer mündet.

Um dabei insbesondere große Kräuselbandbreiten im Bereich von 1 m mit gleichmäßiger Spalthöhe ausführen zu können, ist die Weiterbildung der erfindungsgemäßen Vorrichtung bevorzugt eingesetzt, bei welcher den Kräuselwalzen mehrere Kompensationsmittel zugeordnet sind, die eine Durchbiegung der Kräuselwalzen behindern. Damit können die auf die Kräuselwalzen einwirkenden Druckkräfte ohne Verformung der Walzenspalten aufgenommen werden. Der Walzenspalt weist über der gesamten Kräuselbandbreite eine konstante Spalthöhe auf.

Um eine für das erfindungsgemäße Verfahren gewährleistete gleichmäßige Behandlung der Teilbänder zu ermöglichen, wird die erfindungsgemäße Vorrichtung bevorzugt derart ausgebildet, dass die Führungsmittel und die den Teilbändern zugeordneten Anzahl von Kannen eine Führung der Einzelbänder ergibt, bei welcher die die Einzelbänder zumindest eines der Teilbänder mit einer Teilbreite von mind. 700 mm und mit einer Belegungsdichte im Bereich von 40.000 dtex/cm bis 60.000 dtex/cm ergeben. Die Teilbreite des Teilbandes ist vorzugsweise auf die Kräuselbandbreite des Faserbandes abgestimmt, so dass bereits eine doppellagige Anordnung der Teilbänder dem Faserband die richtige Konfiguration zur Kräuselung gibt.

Die Umlenkmittel der Bandsammeleinrichtung sind gemäß einer vorteilhaften Weiterbildung der erfindungsgemäßen Vorrichtung bevorzugt, derart beschaffen, dass das Faserband durch zwei Lagen von Teilbändern gebildet ist, die zu mehreren in der Behandlungsbandbreite von 1.400 mm bis 2.400 mm nebeneinander geführt sind. Damit lässt sich eine an die Kräuselbandbreite angepasste Führung der Teilbänder verwirklichen.

Zur Führung der Teilbänder werden die Weiterbildungen der erfindungsgemäßen Vorrichtung bevorzugt eingesetzt, bei welcher die Abzugsmittel und die Behandlungsmittel über Abzugswalzen bzw. Führungswalzen verfügen, die eine Länge im Bereich von 2.000 mm bis 2.500 mm aufweisen und die zu beiden Stirnseiten jeweils eine Lagerstelle besitzen. Selbst gröte Behandlungsbandbreiten von maximal 2.400 mm lassen sich damit realisieren, wobei die Teilbänder innerhalb der Faserstraße parallel nebeneinander führbar sind. Die Abzugswalzen bzw. die Führungswalzen sind hierzu in Gestellwänden angeordnet.

Das erfindungsgemäße Verfahren und die erfindungsgemäße Vorrichtung sind besonders geeignet, um Stapelfasern beispielsweise auf Basis von Polyester oder Polypropylen in hoher Produktionsmenge zu erzeugen. Zur Herstellung der Stapelfasern lassen sich die Fasern des Faserbandes in Teilstücke mit einer Länge von 3 bis 300 mm zerschneiden. So lassen sich ebenfalls Stapelfasern auf Basis von Polyethylen oder Polyamid produzieren.

Das erfindungsgemäße Verfahren wird nachfolgend anhand einiger Ausführungsbeispiele einer erfindungsgemäßen Vorrichtung zur Durchführung des Verfahrens unter Hinweis auf die beigefügten Figuren näher erläutert.

Es stellen dar:
- Fig. 1: schematisch eine Draufsicht eines ersten Ausführungsbeispiels der erfin- dungsgemäßen Vorrichtung
- Fig. 2: ein Schema der Bandführung des Ausführungsbeispiels aus Fig. 1
- Fig. 3: schematisch eine Draufsicht eines weiteren Ausführungsbeispiels der erfindungsgemäßen Vorrichtung
- Fig. 4: ein Schema der Bandführung des Ausführungsbeispiels aus Fig. 3
- Fig. 5: schematisch eine Ansicht einer Kräuseleinrichtung der Ausführungsbei- spiele aus Fig. 1 und Fig. 3

In Fig. 1 ist schematisch ein erstes Ausführungsbeispiel einer erfindungsgemäßen Vorrichtung zur Durchführung des erfindungsgemäßen Verfahrens zur Herstellung von Stapelfasern in einer Draufsicht gezeigt. Die Vorrichtung weist eine Mehrzahl von Kannen 2 auf, in denen jeweils ein durch Schmelzspinnen synthetischer Filamente gebildetes Spinnkabel abgelegt ist. Die Kannen 2 sind hierzu in einem Kannengatter 1 angeordnet, wobei die Kannen jeweils eine Füllung mit einem Spinnkabel aufweisen.

Dem Kannengatter 1 sind mehrere Führungsmittel 4.1 und 4.2 zugeordnet, um die aus den Kannen 2 bereitgehaltenen Fasern jeweils als ein Einzelband 3 einer Faserstraße zuzuführen. Die Führungsmittel 4.1 und 4.2 sind in diesem Ausführungsbeispiel derart ausgebildet, dass die Einzelbänder 3 aus den Kannen 2 insgesamt zwei Teilbänder 11.1 und 11.2 in gleicher Faserstärke ergeben, die Führungsmittel 4.1 und 4.2 bewirken, dass die aus den Kannen 2 abgezogenen Spinnkabel durch Umlenkung und Aufspreizung als Einzelband geführt und in die Teilbänder übergehen. Die Führungsmittel sind hier beispielhaft als Fadenführerleisten dargestellt. Grundsätzlich sind jedoch auch andere Ausgestaltungen der Führungsmittel möglich. So lassen sich die Fadenführungsorgane im Kannengatter 1 auch derart anordnen, dass alle Einzelbänder 3 ohne Aufspreizung im geraden Lauf durch die Führungsmittel 4.1 und 4.2 zu den Teilbändern 11.1 und 11.2 überführt werden.

Die Teilbänder 11.1 und 11.2 sowie die Einzelbänder 3 werden hierbei durch ein Abzugsmittel 5 abgezogen. Das Abzugsmittel 5 weist mehrere Abzugswalzen 6 auf, die die Teilbänder 11.1 und 11.2 nebeneinander liegend innerhalb einer Behandlungsbandbreite führen. Die Faserstränge in den Teilbändern 11.1 und 11.2 werden nebeneinander liegend gleichmäßig über das Abzugsmittel 5 mehreren Behandlungsmitteln zugeführt, die zu einer Faserstraße hintereinander angeordnet sind.

In Fig. 1 sind als Behandlungsmittel beispielhaft eine Sprühkammer 9, ein erstes Streckwerk 7.1, eine Dampfkammer 10 und ein zweites Streckwerk 7.2 dargestellt. Die Streckwerke 7.1 und 7.2 enthalten jeweils mehrere Führungswalzen 8, an denen die Teilbänder 11.1 und 11.2 geführt sind. Zwischen den Führungswalzen 8 der Streckwerke 7.1 und 7.2 ist eine Geschwindigkeitsdifferenz eingestellt, um die Fasern in den Teilbändern 11.1 und 11.2 zu verstrecken. Zur Konditionierung der Fasern werden die Teilbänder durch die Sprühkammer 9 und die Dampfkammer 10 geführt. In der Sprühkammer 9 werden die Faserstränge der Teilbänder 11.1 und 11.2 mit einem Fluid benetzt. Innerhalb der Dampfkammer 10 werden die Fasern der Teilbänder 11.1 und 11.2 in einer Dampfatmosphäre erwärmt. Die Abzugswalzen 6 des Abzugsmittels 5 sowie die Führungswalzen 8 der Streckwerke 7.1 und 7.2 weisen zur Aufnahme der Teilbänder 11.1 und 11.2 eine Gesamtlänge im Bereich von 2.000 mm bis 2.500 mm auf, wobei jedes der Teilbänder 11.1 und 11.2 eine Teilbreite von 700 mm bis 1.200 mm besitzt. Die Abzugswalzen 6 und die Führungswalzen 8 sind zu beiden Stirnseiten gelagert, wobei die Lagerstellen in Maschinengestellwänden 25.1 und 25.2 gehalten sind.

Als weiteres Behandlungsmittel ist eine Kräuseleinrichtung 15 vorgesehen, durch welche die Fasern eine Kräuselung erhalten. Die Kräuseleinrichtung 15 weist eine Arbeitsbreite auf, die wesentlich schmaler ist, als die Behandlungsbandbreite in den vorgeordneten Behandlungsmittel. Die Arbeitsbreite der Kräuseleinrichtung wird hier als Kräuselbandbreite bezeichnet, in der das Faserband 14 zur Kräuselung der Fasern geführt wird. Zur Bildung des Faserbandes 14 ist der Kräuseleinrichtung 15 eine Bandsammeleinrichtung 12 vorgeordnet, die die Teilbänder 11.1 und 11.2 zu dem Faserband 14 zusammenführt. Hierzu verfügt die Bandsammeleinrichtung über mehrere Umlenkmittel 13, durch welche das Faserband 14 vorzugsweise aus zwei Lagen der Teilbänder 11.1 und 11.2 gebildet wird. Somit ergibt sich eine Kräuselbandbreite für das Faserband 14 im Bereich von 700 bis 1.200 mm. Über die Ausbildung und Ausgestaltung der Kräuselmittel innerhalb der Kräuseleinrichtung 15 werden nachfolgend noch weitere Erläuterungen gegeben.

Auf der Auslassseite der Kräuseleinrichtung 15 wird das gekräuselte Faserband 14 einem Trockner 20 zugeführt. Anschließend gelangt das Faserband 14 über ein Zugspannmittel 21 zu der Schneideinrichtung 22. Dabei wird das Faserband 14 zu einem Faserbündel geformt und in der Schneideinrichtung 22 zu den Stapelfasern geschnitten.

Um jedes der Behandlungsschritte mit möglicht gleichmäßiger Einwirkung auf alle Faserstränge innerhalb der Teilbänder 11.1 und 11.2 bzw. des Faserbandes 14 ausführen zu können, ist eine unterschiedliche Führung der Fasern in Abhängigkeit von den jeweiligen Behandlungsschritten erforderlich. So ist beispielsweise für die Konditionierung und dem Verstrecken der Fasern eine dünnbandige Führung vorteilhaft. Demgegenüber lässt sich die Kräuselung der Fasern bevorzugt in einem dickbandigen Faserverbund ausführen. Um unter Berücksichtigung der Behandlungserfordernisse sowie unter Berücksichtigung hoher Produktionsleistungen bei gleichzeitiger manueller Bedienbarkeit zu Prozessbeginn und Prozessunterbrechung werden nun die Einzelbänder bei dem in Fig. 1 gezeigten Ausführungsbeispiel in zwei Teilbänder 11.1 und 11.2 mit gleichgroßer Teilbreite beispielsweise von jeweils 1.000 mm geführt. Hierzu ist die Anzahl der Einzelbänder 3 im Hinblick auf einen Gesamttiter derart gewählt, dass jedes der Teilbänder 11.1 und 11.2 eine Belegungsdichte innerhalb der Behandlungsbreite aufweist, die im Bereich zwischen 40.000 dtex/cm und 60.000 dtex/cm liegt. Als Belegungsdichte ist die Faserdichte gemeint, die sich bei dem Gesamttiter im Verhältnis zu der Behandlungsbreite einstellt. So wird bei dem in Fig. 1 gezeigten Ausführungsbeispiel die Teilbänder 11.1 und 11.2 mit je einer Teilbreite von 1.000 mm und einer Belegungsdichte von 50.000 dtex/cm über die Abzugswalzen 6 und die Führungswalzen 8 mit einer Produktionsgeschwindigkeit im Bereich von 100 bis 350 m/min. geführt. Ebenso sind die Teilbänder 11.1 und 11.2 bei gleicher Teilbreite und Belegungsdichte in der Sprühkammer 9 und der Dampfkammer 10 behandelt.

Um einerseits die für das Kräuseln des Faserbandes optimierte Kräuselbandbreite zu erhalten und andererseits eine möglichst geringe Auslenkung der Einzelfasern bei dem Zusammenführen der Teilbänder 11.1 und 11.2 zu dem Faserband 14 zu erhalten, ist die Kräuselbandbreite des Faserbandes 14 auf einen Bereich von 700 mm bis 1.200 mm begrenzt. In dem Fig. 1 dargestellten Ausführungsbeispiel werden die Teilbänder 11.1 und 11.2 durch die Bandsammeleinrichtung 12 aus der Behandlungsbandbreite in die Kräuselbandbreie zu dem Faserband 14 überführt.

In Fig. 2 ist schematisch die Bandführung vor und nach dem Zusammenlegen der Teilbänder 11.1 und 11.2 gezeigt, wie sie in Fig. 1 ausgebildet ist. Die Teilbänder 11.1 und 11.2 durchlaufen die Behandlungsmittel vor dem Kräuseln mit der Behandlungsbandbreite B. Jedes der Teilbänder 11.1 und 11.2 verfügt über eine Teilbreite, die mit den Kennbuchstaben t₁ und t₂ gekennzeichnet ist. Die Behandlungsbandbreite B ergibt sich somit aus der Summe der Teilbreiten t₁ und t₂, wobei zwischen den Teilbändern 11.1 und 11.2 ein kleiner Abstand ausgebildet sein kann. Um bei dem Zusammenlegen der Teilbänder 11.1 und 11.2 eine einfache doppelwandige Lage zu erhalten, entspricht die Teilbreite der Teilbänder 11.1 und 11.2 der späteren Kräuselbandbreite des Faserbandes 14. Die Kräuselbandbreite ist in Fig. 2 mit dem Kennbuchstaben K gekennzeichnet. Somit gilt, dass die Kräuselbandbreite K gleich den Teilbreiten t₁ oder t₂ ist. Damit ergibt sich für das zuvor genannten Ausführungsbeispiel, dass das Faserband 14 mit einer Kräuselbandbreite von 1.000 mm und einer Belegung von 100.000 dtex/cm in die Kräuseleinrichtung 15 geführt wird. Die Belegungsdichte des Faserbandes 14 innerhalb der Kräuselbandbreite ist so gewählt, dass die Kräuselmittel der Kräuseleinrichtung 15 eine im wesentlichen über die gesamte Bandbreite in allen Fasern des Faserbandes eingebrachte Kräuselung erhalten.

Das in Fig. 1 dargestellte Ausführungsbeispiel zur Durchführung des erfindungsgemäßen Verfahrens ist im Aufbau und Anordnung der einzelnen Behandlungsmittel innerhalb der Faserstraße beispielhaft. Grundsätzlich können zusätzliche Behandlungsstufen oder alternative Behandlungsstufen an den Teilbändern oder dem Faserband durchgeführt werden. So ist es beispielsweise bekannt, dass die Teilbänder vor dem Kräuseln innerhalb eines Kalanders mit beheizten Führungswalzen geführt werden, um die Fasern zu trocknen. Die in den Kannen 2 des Kannengatters 1 vorgelegten Spinnkabel werden bevorzugt aus schmelzgesponnenen Filamentsträngen auf Basis von Polyester, Polypropylen, Polyethylen oder Polyamid hergestellt. Hierbei ist die Integration der Spinneinrichtung mit der Faserstraße derart möglich, dass das Spinnkabel unmittelbar durch eine Ablageeinrichtung in die in dem Kannengatter gehaltene Kanne abgelegt wird. Es ist jedoch auch möglich, die Kannen über einen Kannentransportsystem zwischen der Spinneinrichtung und der Faserstraße zu führen.

In Fig. 3 ist ein weiteres Ausführungsbeispiel einer erfindungsgemäßen Vorrichtung zur Durchführung des erfindungsgemäßen Verfahrens gezeigt. Bei dem in Fig. 3 dargestellten Ausführungsbeispiel der erfindungsgemäßen Vorrichtung sind die Behandlungsmittel innerhalb der Faserstraße im wesentlichen identisch zu dem Ausführungsbeispiel nach Fig. 1 ausgebildet, so dass nachfolgend nur die Unterschiede erläutert werden und ansonsten Bezug zu der vorgenannten Beschreibung genommen wird.

Bei dem in Fig. 3 dargestellten Ausführungsbeispiel sind dem Kannengatter 1 und den darin gehaltenen Kannen 2 mehrere Führungsmittel 4.1 und 4.2 zugeordnet, um die Einzelbänder 3 innerhalb der Behandlungsbandbreite zu jeweils drei Teilbändern 11.1, 11.2 und 11.3 zu führen. Die Teilbänder 11.1, 11.2 und 11.3 werden innerhalb der Behandlungsbandbreite nacheinander über das Abzugsmittel 5 der Sprühkammer 9, dem ersten Streckwerk 7.1, der Dampfkammer 10 und dem zweiten Streckwerk 7.2 zugeführt. Nach der mehrstufigen Behandlung der Fasern innerhalb der Teilbänder 11.1 bis 11.3 werden die Teilbänder 11.1 bis 11.3 in der Bandsammeleinrichtung 12 zu einem Faserband 14 gelegt. Das Faserband 14 wird sodann mit der Kräuselbandbreite durch die Kräuseleinrichtung 15 gekräuselt und anschließend nach einer Trocknung im Trockner 20 über das Zugspannmittel 21 zu der Schneideinrichtung 22 geführt. In der Schneideinrichtung 22 wird das Faserband 14 zu Stapelfasern geschnitten.

Zu Erläuterung der Bandführung sind in Fig. 4 die Teilbänder 11.1 bis 11.3 während ihrer Führung in der Behandlungsbandbreite und in der Kräuselbandbreite gezeigt. Die Teilbänder 11.1, 11.2 und 11.3 besitzen innerhalb der Behandlungsbandbreite B jeweils unterschiedliche Teilbreiten. Das mittlere geführte Teilband 11.2 ist gegenüber den äußeren geführten Teilbändern 11.1 und 11.3 doppelt so breit ausgeführt, wie die Teilbänder 11.1 und 11.3. Die Teilbreite t₂ des zweiten Teilbandes entspricht dabei die Summe der Teilbreiten t₁ und t₂ der beiden äußeren Teilbänder 11.1 und 11.3. Die Teilbreite t₂ des Teilbandes 11.2 ist zu der Kräuselbandbreite K des Faserbandes 14 gleichgroß ausgeführt. Somit lässt sich das mittlere Teilband 11.2 ohne jegliche Auslenkung unmittelbar in das Faserband 14 mit der Kräuselbandbreite K überführen. Beim Zusammenlegen werden nur die äußeren Teilbänder 11.1 und 11.3 mit geringer Auslenkung in die Kräuselbandbreite K des Faserbandes 14 geführt. Dadurch ergibt sich ein relativ geringer Versatz und somit eine geringe Auslenkung der äußeren Faser in den Teilbändern 11.1 und 11.3, was zu einer verbesserten Gleichmäßigkeit der Faserqualität führt. Somit lassen sich auch große Unterschiede zwischen den Behandlungsbandbreiten B und den Kräuselbandbreiten K mit geringer Auslenkung überbrücken. Innerhalb der Behandlungsbandbreite werden die Fasern in den Teilbändern 11.1 bis 11.3 mit einer Belegungsdichte im Bereich von 40.000 dtex/cm bis 60.000 dtex/cm geführt. Durch die doppellagige Zusammenführung der Teilbänder 11.1 bis 11.3 ergibt sich somit für das Faserband 14 eine doppelt so hohe Belegungsdichte.

Um bei den in Fig. 1 und 3 dargestellten Ausführungsbeispielen der erfindungsgemäßen Vorrichtung eine über die gesamte Bandbreite des Faserbandes gleichmäßige Kräuselung der Fasern zu erhalten, wird bevorzugt eine Stauchkammerkräuselung ausgeführt, wobei als Kräuselungsmittel Kräuselwalzen verwendet werden. In Fig. 5 ist hierzu ein Ausführungsbeispiel einer Kräuseleinrichtung 15 schematisch gezeigt.

Die Kräuseleinrichtung 15 weist zwei drehbar gelagerte Kräuselwalzen 16.1 und 16.2 auf, die in einem Maschinengestell 23 gehalten sind. Zwischen der oberen Kräuselwalze 16.1 und der unteren Kräuselwalze16.2 ist ein Walzenspalt 17 gebildet, um ein Faserband einziehen zu können und durch Knickung zu kräuseln. Den Walzenspalt 17 schließt sich in Faserlaufrichtung eine Stauchkammer 19 an, die durch eine obere Kammerwand und eine untere Kammerwand sowie den stirnseitig zu den Kräuselwalzen 16.1 und 16.2 angeordneten Seitenplatten gebildet ist. Den Kräuselwalzen 16.1 und 16.2 ist jeweils ein Kompensationsmittel 18 zugeordnet, um über die gesamte Breite des Walzenspaltes 17 eine gleiche Spalthöhe und damit bei Einzug eine Faserbandes einen konstanten Spaltdruck zu erhalten. Die Kräuselwalzen 16.1 und 16.2 werden zum Kräuseln eines Faserbandes durch einen Antrieb 24 angetrieben. Das Faserband wird mit seiner Kräuselbandbreite unmittelbar in den Walzenspalt 17 zwischen den Kräuselwalzen 16.1 und 16.2 eingeführt. Hierbei entspricht die Breite des Walzenspaltes 17 der Kräuselbandbreite, so dass der gesamte Walzenspalt 17 durch das Faserband 14 ausgefüllt ist. Die Spalthöhe des Walzenspaltes 17 sowie die Belegungsdichte des Faserbandes 2 sind derart aufeinander eingestellt, so daß bei Durchlauf des Faserbandes 14 durch den Walzenspalt 17 in jeder Faser eine Knickung eintritt. Dadurch ergibt sich eine über die gesamte Breite des Faserbandes gleichmäßige Kräuselung der Faserstränge.

Die den Kräuselwalzen 16.1 und 16.2 zugeordneten Kompensationsmittel 18 werden bevorzugt durch Walzenkörper gebildet, die mit einer Achse verbunden sind und über die Länge der Walze unterschiedliche Steifigkeiten aufweisen. Derartige Kräuselwalzen sind beispielsweise aus der DE 103 16 624 A1 bekannt.

Das erfindungsgemäße Verfahren und die erfindungsgemäße Vorrichtung sind besonders geeignet, um Stapelfasern in großen Mengen herzustellen. So lassen sich Tagesproduktionen über 240 t ohne weiteres realisieren. Trotz der bei der Behandlung sehr breit geführten Faserstränge bleibt die manuelle Bedienbarkeit aufgrund der Teilung des Faserbandes in mehrere Teilbänder gewährleistet. Insbesondere die Führung der Teilbänder in verschieden großen Teilbreiten ermöglicht ein Zusammenlegen der Teilbänder zu dem Faserband mit möglichst geringem Versatz und damit geringer Auslenkung der äußeren Faserstränge.

### Bezugszeichenliste

- 1: Kannengatter
- 2: Kanne
- 3: Einzelband
- 4.1, 4.2: Führungsmittel
- 5: Abzugsmittel
- 6: Abzugswalze
- 7.1,7.2: Streckwerk
- 8: Führungswalze
- 9: Sprühkammer
- 10: Dampfkammer
- 11.1, 11.2, 11.3: Teilbänder
- 12: Bandsammeleinrichtung
- 13: Umlenkmittel
- 14: Faserband
- 15: Kräuseleinrichtung
- 16.1, 16.2: Kräuselwalzen
- 17: Walzenspalt
- 18: Kompensationsmittel
- 19: Stauchkammer
- 20: Trockner
- 21: Zugspannmittel
- 22: Schneideinrichtung
- 23: Maschinengestell
- 24: Antrieb
- 25.1,25.2: Maschinengestellwand

## Patentansprüche

1. Verfahren zur Herstellung von Stapelfasern aus einem gekräuselten Faserband, das aus einer Mehrzahl von Kannen abgezogenen Einzelbändern gebildet ist, bei welchem die Einzelbänder nach Abzug nebeneinander zu einer Behandlungsbandbreite gelegt und gemeinsam behandelt werden, wobei das Faserband für eine Kräuselbehandlung von der Behandlungsbandbreite zu einer schmaleren Kräuselbandbreite zusammengeführt wird, und bei welchem das gekräuselte Faserband zu Stapelfasern geschnitten wird, **dadurch gekennzeichnet, dass** die Einzelbänder innerhalb der Behandlungsbandbreite zu mehreren Teilbändern mit gleich großen Teilbreiten oder mit verschieden großen Teilbreiten geführt werden und dass die Teilbänder zu dem Faserband mit der Kräuselbandbreite im Bereich von 700 mm bis 1200 mm zusammengelegt werden,
wobei die Teilbänder zu dem Faserband mit einer Belegungsdichte im Bereich von 80.000 dtex/cm bis 120.000 dtex/cm zusammengeführt werden, wobei das Faserband über die gesamte Kräuselbandbreite gekräuselt wird und
und zumindest eines der Teilbänder in einer Teilbreite geführt wird, die gleich groß der Kräuselbreite des Faserbandes ist, wobei das Faserband durch zwei Lagen der Teilbänder gebildet wird,
wobei zwei äußere das Teilband einschließende Teilbänder vorgesehen sind, die jeweils in einer Teilbreite geführt sind, die halb so groß wie die Kräuselbreite des Faserbandes sind.

2. Verfahren nach Anspruch 1, **dadurch gekennzeichnet, dass** die Teilbänder innerhalb der Behandlungsbandbreite mit einer Belegungsdichte zwischen 40.000 dtex/cm und 60.000 dtex/cm geführt werden.

3. Verfahren nach einem der Ansprüche 1 oder 2, **dadurch gekennzeichnet, dass** das Faserband mit einer Führungsgeschwindigkeit im Bereich von 100 m/min bis 350 m/min der Kräuselbehandlung zugeführt wird.

4. Verfahren nach einem der Ansprüche 1 bis 3, **dadurch gekennzeichnet, dass** das Faserband während der Behandlungen und Kräuselung einen Gesamttiter aufweist, der eine Menge von mindestens 10 t Stapelfaser pro Stunde ergibt.

5. Vorrichtung zur Durchführung des Verfahrens gemäß einem der Ansprüche 1 bis 4, mit einem Kannengatter (1) mit einer Mehrzahl von Kannen (2) zur Bereitstellung einer Mehrzahl von abgelegten Einzelbänder (3), mit Abzugsmitteln (5) zum Abziehen der Einzelbänder (3) und Bilden eines Faserbandes (14) mit einer Behandlungsbandbreite (B), mit Behandlungsmittel (7.1, 9, 10, 15) zur Behandlung des Faserbandes (14), wobei zumindest eines der Behandlungsmittel als eine Kräuseleinrichtung (15) zum Kräuseln des Faserbandes (14) ausgebildet ist und wobei der Kräuseleinrichtung (15) eine Bandsammeleinrichtung (12) zum Zusammenführen des Faserbandes (14) aus der Behandlungsbandbreite in eine schmalere Kräuselbandbreite (K) zugeordnet ist, und mit einer Schneideinrichtung (22) zum Zerschneiden des gekräuselten Faserbandes (14) zu Stapelfasern, **dadurch gekennzeichnet, dass** dem Abzugsmittel (5) mehrerer Führungsmittel (4.1, 4.2) zugeordnet sind, durch welche die Einzelbänder (3) innerhalb der Behandlungsbandbreite (B) zu mehreren Teilbändern (11.1, 11.2) mit gleich großen Teilbreiten oder mit verschieden großen Teilbreiten geführt werden, und dass die Bandsammeleinrichtung (12) mehrere den Teilbändern (11.1, 11.2) zugeordnete Umlenkmittel (13) aufweisen, durch welche die Teilbänder (11.2, 11.2) zu dem Faserband (14) mit der Kräuselbandbreite (K) im Bereich von 700 mm bis 1200 mm zusammengelegt werden.

6. Vorrichtung nach Anspruch 5, **dadurch gekennzeichnet, dass** die Kräuseleinrichtung (15) zumindest ein Kräuselmittel (16.1, 16.2) zum gleichmäßigen Kräuseln des Faserbandes (14) über die gesamte Kräuselbandbreite mit einer Belegungsdichte im Bereich von 80.000 dtex/cm bis 120.000 dtex/cm aufweist.

7. Vorrichtung nach Anspruch 5, **dadurch gekennzeichnet, dass** das Kräuselmittel durch zwei angetriebene Kräuselwalzen (16.1, 16.2) mit einem zwischen den Kräuselwalzen (16.1, 16.2) gebildeten Walzenspalt (17) gebildet wird, wobei der Walzenspalt (17) sich zwischen den Kräuselwalzen (16.1, 16.2) über die gesamte Kräuselbandbreite (K) des Faserbandes (14) erstreckt.

8. Vorrichtung nach Anspruch 7, **dadurch gekennzeichnet, dass** zumindest ein Kompensationsmittel (18) den Kräuselwalzen (16.1, 16.2) zugeordnet ist, welches eine Vergleichmäßigung der Spalthöhe des Walzenspaltes (17) über die Länge der Kräuselwalzen (16.1, 16.2) bewirkt.

9. Vorrichtung nach einem der Ansprüche 5 bis 8, **dadurch gekennzeichnet, dass** die Führungsmittel (4.1, 4.2) und die den Teilbändern (11.1, 11.2) zugeordneten Anzahl von Kannen (2) derart abgestimmt sind, dass die Einzelbänder (3) in zumindest einem der Teilbänder (11.1, 11.2) mit einer Teilbreite von mindestens 700 mm mit einer Belegungsdichte im Bereich von 40.000 dtex/cm bis 60.000 dtex/cm führbar sind.

10. Vorrichtung nach einem der Ansprüche 5 bis 9, **dadurch gekennzeichnet, dass** die Umlenkmittel (13) der Bandsammeleinrichtung (12) derart beschaffen sind, dass das Faserband (14) durch zwei Lagen von Teilbändern (11.1, 11.2) gebildet ist, die zu mehreren in der Behandlungsbandbreite (B) von 1.400 mm bis 2.400 mm nebeneinander geführt sind.

11. Vorrichtung nach einem der Ansprüche 5 bis 10, **dadurch gekennzeichnet, dass** die Abzugsmittel (5) mehrere Abzugswalzen (6) aufweisen, die eine Länge zur Aufnahme der Teilbänder (11.1, 11.2) im Bereich von 2000 mm bis 2500 mm aufweisen und zu beiden Stirnseiten jeweils eine Lagerstelle besitzen.

12. Vorrichtung nach einem der Ansprüche 5 bis 11, **dadurch gekennzeichnet, dass** die Behandlungsmittel (7.1, 7.2) zumindest mehrere Führungswalzen (8) umfassen, die eine Länge im Bereich von 2000 mm und 2500 mm aufweisen und zu beiden Stirnseiten jeweils eine Lagerstelle besitzen.

## Claims

1. Method for producing staple fibers from a crimped sliver being formed from individual slivers being drawn from a plurality of cans, in which, after being drawn off, said individual slivers are laid next to one another to form a treatment sliver width and are jointly treated, said sliver being gathered for crimping treatment from said treatment sliver width to a narrower crimping sliver width, and in which said crimped sliver is cut to form staple fibers, **characterized in that** said individual slivers are guided within said treatment sliver width to form a plurality of part slivers having equally large part widths or part widths of different sizes and that said part slivers are laid together to form said sliver having said crimping sliver width in the range from 700 mm to 1200 mm,
whereby said part slivers are gathered to form said sliver having a packing density in the range from 80,000 dtex/cm to 120,000 dtex/cm, said sliver being crimped across said entire crimping sliver width
and at least one of said part slivers is guided having a part width being equally large as said crimping width of said sliver, said sliver being formed by two layers of said part slivers,
whereby two outer part slivers enclosing said part sliver are provided, each being guided having a part width being half as large as said crimping width of said sliver.

2. Method according to claim 1, **characterized in that** said part slivers are guided within said treatment sliver width having a packing density between 40,000 dtex/cm and 60,000 dtex/cm.

3. Method according to one of the claims 1 or 2, **characterized in that** said sliver is fed to said crimping treatment at a guiding speed in the range from von 100 m/min to 3 5 0 m/min.

4. Method according to one of the claims 1 to 3, **characterized in that** during treatment and crimping said sliver has a total titer yielding a quantity of at least 10 t staple fibers per hour.

5. Apparatus for carrying out said method according to one of the claims 1 to 4, having a can arrangement grid (1) having a plurality of cans (2) for providing a plurality of deposited individual slivers (3), having draw-off means (5) for drawing off said individual slivers (3) and forming a sliver (14) having a treatment sliver width (B), having treatment means (7.1, 9, 10, 15) for treating said sliver (14), at least one of said treatment means being formed as a crimping device (15) for crimping said sliver (14), and said crimping device (15) being associated with a sliver collecting device (12) for gathering said sliver (14) from said treatment sliver width to a narrower crimping sliver width (K), and having a cutting device (22) for cutting said crimped sliver (14) to form staple fibers, **characterized in that** said draw-off means (5) is associated with a plurality of guiding means (4.1, 4.2) by means of which said individual slivers (3) are guided within said treatment sliver width (B) to form a plurality of part slivers (11.1, 11.2) having equally large part widths or part widths of different sizes, and that said sliver collecting device (12) is provided with a plurality of redirecting means (13) associated with said part slivers (11.1, 11.2) by means of which said part slivers (11.1, 11.2) are laid together to form said sliver (14) having said crimping sliver width (K) in the range from 700 mm to 1200 mm.

6. Apparatus according to claim 5, **characterized in that** said crimping device (15) is provided with at least one crimping means (16.1, 16.2) for uniformly crimping said sliver (14) across said entire crimping sliver width having a packing density in the range from 80,000 dtex/cm to 120,000 dtex/cm.

7. Apparatus according to claim 5, **characterized in that** said crimping means is formed by two driven crimp rollers (16.1, 16.2) having a roller nip (17) formed in-between said crimp rollers (16.1, 16.2), said roller nip (17) extending between said crimp rollers (16.1, 16.2) across said entire crimping sliver width (K) of said sliver (14).

8. Apparatus according to claim 7, **characterized in that** at least one compensation means (18) is associated to said crimp rollers (16.1, 16.2), causing uniformization of said nip height of said roller nip (17) across the length of said crimp rollers (16.1, 16.2).

9. Apparatus according to one of the claims 5 to 8, **characterized in that** said guiding means (4.1, 4.2) and the number of cans (2) allocated to said part slivers (11.1, 11.2) are adjusted such that said individual slivers (3) within at least one of said part slivers (11.1. 11.2) are guidable having a part width of at least 700 mm and a packing density in the range from 40,000 dtex/cm to 60,000 dtex/cm.

10. Apparatus according to one of the claims 5 to 9, **characterized in that** said redirecting means (13) of said sliver collecting device (12) are formed such that said sliver is formed by two layers of part slivers (11.1, 11.2) which are guided in multiples next to one another having said treatment sliver width (B) from 1400 mm to 2400 mm.

11. Apparatus according to one of the claims 5 to 10, **characterized in that** said draw-off means (5) are provided with a plurality of draw-off rollers (6) having a length for accommodating said part slivers (11.1, 11.2) in the range from 2000 mm to 2500 mm and have a mounting position at each face side.

12. Apparatus according to one of the claims 5 to 11, **characterized in that** said treatment means (7.1, 7.2) comprise at least a plurality of guiding rollers (8) having a length in the range from 2000 mm and 2500 mm and have a mounting position at each face side.

## Revendications

1. Procédé destiné à la fabrication de fibres discontinues à partir d'une bande de fibres frisées qui est formée d'une pluralité de bandes individuelles retirées d'une pluralité de pots, dans le cas duquel les bandes individuelles, après avoir été retirées, sont déposées l'une à coté de l'autre en une largeur de bande de traitement et sont traitées communément, la bande de fibres, pour un traitement de frisage étant réuni de la largeur de bande de traitement jusqu'à une largeur de bande frisée plus étroite et dans le cas duquel la bande de fibres frisée est coupée en fibres discontinues, **caractérisé en ce qu'**à l'intérieur de la largeur de bande traitée les bandes individuelles sont guidées vers une pluralité de bandes partielles ayant des largeurs partielles de même taille ou avec des largeurs partielles ayant des largeurs partielles de tailles différentes et **en ce que** les bandes partielles sont assemblées pour former la bande de fibres avec la largeur de bande frisée de l'ordre de 700 mm à 1.200 mm,
dans quel cas les bandes partielles sont réunies en une bande de fibres ayant une densité d'occupation de l'ordre de 80.000 dtex par cm à 120.000 dtex par cm, la bande de fibres étant frisée sur toute la largeur de bande frisée et
au moins une des bandes partielles étant guidée en une largeur partielle, qui a la même grandeur que la largeur de frisage de la bande de fibres, la bande de fibres étant formée par deux couches des bandes partielles,
dans quel cas deux bandes partielles extérieures enfermant la bande partielle étant prévues qui sont guidées respectivement en une largeur partielle, qui ont la moitié moins grande que la largeur frisée de la bande de fibres.

2. Procédé selon la revendication 1, **caractérisé en ce que** les bandes partielles sont guidées à l'intérieur de la largeur de bande de traitement avec une densité d'occupation entre 40.000 dtex par cm et 60.000 dtex par cm.

3. Procédé selon l'une des revendications 1 ou 2, **caractérisé en ce que** la bande de fibres est alimentée dans le traitement de frisage avec une vitesse de guidage de l'ordre de 100 m par min. à 350 m par min.

4. Procédé selon l'une des revendications 1 à 3, **caractérisé en ce que** durant les traitements et le frisage la bande de fibres a un titre total qui produit une quantité d'au moins10 t de fibres discontinues par heure.

5. Dispositif pour la mise en oeuvre du procédé selon l'une des revendications 1 à 4, avec un râtelier à pots (1) avec une pluralité de pots (2) pour mettre à disposition une pluralité de bandes individuelles (3) déposées, avec des moyens de défilage (5) pour retirer les bandes individuelles (3) et pour former une bande de fibres (14) avec une largeur de traitement (B), avec des moyens de traitement (7.1, 9, 10, 15) pour traiter la bande de fibres (14), dans quel cas au moins un des moyens de traitement est réalisé en tant que dispositif de frisage (15) pour le frisage de la bande de fibres (14) et un dispositif de collecte de bandes (12) étant associé au dispositif de frisage (15) pour réunir la bande de fibres (14) de la largeur de bande de traitement jusqu'à dans une largeur de bande frisée (K) plus étroite, et avec un dispositif de coupe (22) pour découper la bande de fibres (14) frisée (14) en fibres discontinues, **caractérisé en ce qu'**une pluralité de moyens de guidage (4.1, 4.2) est associée au moyen de défilage (5), par lesquels moyens de guidage (4.1, 4.2) les bandes individuelles (3) sont guidées à l'intérieur de la largeur de bande de traitement (B) en une pluralité de bandes partielles (11.1, 11.2) avec des largeurs partielles de même taille ou avec des largeurs partielles de tailles différentes, et **en ce que** le dispositif de collecte de bandes (12) a une pluralité de moyens de déviation (13) associées à la largeur de bande de traitement, grâce auxquels les bandes partielles (11.2, 11.2) sont assemblées en bande de fibres (14) avec la largeur de bande frisée (K) de l'ordre de 700 mm à 1.200 mm.

6. Dispositif selon la revendication 5, **caractérisé en ce que** le dispositif de frisage (15) a au moins un moyen de frisage (16.1, 16.2) pour le frisage égal de la bande de fibres (14) sur la largeur complète de la bande frisée avec une densité d'occupation de l'ordre de 80.000 dtex par cm à 120.000 dtex par cm.

7. Dispositif selon la revendication 5, **caractérisé en ce que** le moyen de frisage est formé par deux cylindres de frisage entraînés (16.1, 16.2) avec une fente de cylindre (17) formée entre les cylindres de frisage (16.1, 16.2), la fente de cylindre (17) s'étendant entre les cylindres de frisage (16.1, 16.2) sur toute la largeur de bande frisée (K) de la bande de fibres (14).

8. Dispositif selon la revendication 7, **caractérisé en ce qu'**au moins un moyen de compensation (18) est associé aux cylindres de frisage (16.1, 16.2), lequel moyen de compensation produit une égalisation de l'hauteur de fente de la fente de cylindre (17) sur la longueur des cylindres de frisage (16.1, 16.2).

9. Dispositif selon l'une des revendications 5 à 8, **caractérisé en ce que** les moyens de guidage (4.1, 4.2) et le nombre de pots (2) associé aux bandes partielles (11.1, 11.2) s'accordent de manière telle que les bandes individuelles (3) peuvent être guidées dans au moins une des bandes partielles (11.1, 11.2) avec une largeur partielle d'au moins 700 mm, avec une densité d'occupation de l'ordre de 40.000 dtex par cm à 60.000 dtex par cm.

10. Dispositif selon l'une des revendications 5 à 9, **caractérisé en ce que** les moyens de déviation (13) du dispositif de collecte de bande (12) sont réalisés de manière telle que la bande de fibres (14) est formée par deux couches de bandes partielles (11.1, 11.2) qui dans la largeur de bande de traitement (B) de 1.400 mm à 2.400 mm sont guidées côte à côte.

11. Dispositif selon l'une des revendications 5 à 10, **caractérisé en ce que** les moyens de défilage (5) ont une pluralité de cylindres de défilage (6) qui pour recevoir les bandes partielles (11.1, 11.2) ont une longueur de l'ordre de 2.000 mm à 2.500 mm et qui des deux faces frontales ont respectivement une position de palier.

12. Dispositif selon l'une des revendications 5 à 11, **caractérisé en ce que** les moyens de traitement (7.1, 7.2) comprennent au moins une pluralité de cylindres de guidage (8), qui ont une longueur de l'ordre de 2.000 mm et 2.500 mm et qui des deux faces frontales ont respectivement une position de palier.
